# FASCICULE DE BREVET EUROPEEN

(11) **EP 0 985 076 B1**
(45) Date de publication et mention de la délivrance du brevet: **20.07.2005**
(21) Numéro de dépôt: 98928372.6
(22) Date de dépôt: 28.05.1998
(51) Int. Cl.: E05B 29/00

(54) **ENSEMBLE COMPORTANT UNE SERRURE Ä PAILLETTES ET UNE CLE CORRESPONDANTE A QUEUE CRANTEE**
EIN MIT ZUHALTUNGSPLÄTTCHEN AUSGESTATTETES SCHLIESSZYLINDERSCHLOSS IN VERBINDUNG MIT EINEM MIT EINEM PASSEND GEKERBTEN BART VERSEHENEN SCHLÜSSEL
A PLATE-TUMBLER LOCK COMBINED WITH A KEY HAVING A CORRESPONDINGLY NOTCHED SHANK

(30) Priorité: 28.05.1997 FR 9706554
(43) Date de publication de la demande: 15.03.2000
(73) Titulaire: RONIS, 69337 Lyon Cedex 09 (FR)
(72) Inventeur: CHAPPOUX, Claude, F-69630 Chaponost (FR)
(74) Mandataire: Bertrand, Didier
(86) Numéro de dépôt international: PCT/FR1998/001064
(87) Numéro de publication internationale: WO 1998/054427

(56) Documents cités:
- FR-A- 1 384 183
- FR-A- 2 396 853
- US-A- 2 083 859

## Description

La présente invention concerne un ensemble comportant une serrure à paillettes et une clé à queue crantée correspondant à la combinaison de la serrure ou à une combinaison de passe, la serrure étant du type comprenant un barillet ou rotor tourillonnant dans un alésage d'un corps de serrure ou stator, ledit rotor comportant une fente longitudinale borgne munie d'une entrée de clé pour l'introduction de la clé, ledit rotor comportant une pluralité de fentes transversales traversantes et croisant la fente longitudinale dans chacune desquelles est montée une paillette rappelée en saillie à l'extérieur du rotor par un ressort, chaque paillette comportant une fenêtre agencée pour être traversée par la clé dont les crans coopèrent avec un bord desdites fenêtres, les paillettes étant toutes effacées par l'introduction de la clé crantée correspondant à la combinaison de la serrure ou à une combinaison de passe de la clé, l'alésage du stator comportant une creusure de réception pour chaque paillette saillant du rotor.

Les serrures à paillettes ont reçu un développement considérable du fait de leur simplicité, impliquant un prix de revient relativement bas, associé à une bonne résistance aux tentatives d'effraction par des outils agissant sur les paillettes.

Dans le souci d'améliorer encore la sécurité apportée par de telles serrures, en particulier de manière à offrir une gamme de combinaisons plus large, le but de la présente invention est de proposer une serrure à paillettes comportant un organe de verrouillage supplémentaire de la rotation du rotor, ledit organe étant de structure différente des paillettes.

Dans le document US-A-2 083 859, on décrit une serrure à permutation dont la combinaison est facilement modifiable à l'aide d'une clé présentant deux doigts s'engageant dans la serrure pour agir sur un élément de couplage entre le bouton cadran et l'un des disques de permutation. Cet élément de couplage est constitué par une bague présentant une saillie s'engageant en partie dans une encoche ménagée sur une partie du disque de permutation et en partie en prise dans une encoche du bouton cadran. Un élément mobile transversalement par rapport au cylindre permet le verrouillage de l'élément de couplage en position de couplage et, lors de l'engagement de la clé pour modifier la combinaison, celle-ci agit sur ledit élément mobile qui coulisse transversalement de manière à libérer ledit élément de couplage qui est alors inactif. Cet élément mobile transversalement assure le verrouillage du couplage entre le bouton cadran et le disque de permutation mais n'assure aucun verrouillage en soi de la serrure.

Aussi, et toujours dans le souci d'augmenter la sécurité offerte par de telles serrures, il est intéressant de proposer une serrure à paillettes dont la combinaison peut être changée par l'utilisateur de manière à offrir une souplesse d'utilisation de ce type de serrure plus grande, en particulier en permettant une limitation de l'accès et/ou une modification de la combinaison d'une serrure de ce type.

Il est connu du FR-A-1 384 183 une serrure du type comportant un logement dans lequel est monté rotatif le barillet pour actionner un pêne, plusieurs gorges entourant le barillet et pouvant être ajustées transversalement dans le logement, ces gorges recevant des paillettes de manière à bloquer la rotation du barillet et étant maintenues en prise les unes avec les autres, lesdites gorges pouvant être désolidarisées les unes des autres de manière à permettre aux paillettes de s'adapter au contour d'une nouvelle clé introduite au travers de ces paillettes. Cette serrure comporte en outre une paillette n'assurant aucun verrouillage par coopération avec les gorges ou avec le logement mais qui retient la clé et dont le glissement particulier est assuré par des rainures ménagées dans ledit logement. Par ailleurs, le mécanisme de serrure décrit dans ce document pour obtenir une combinaison modifiable des paillettes est relativement complexe.

On connaît, par le FR-A-2 396 853, un mécanisme de serrure actionnable d'abord par une clé provisoire dite de chantier puis par une clé définitive. Cette serrure comporte un stator et un rotor logé dans le stator et un ensemble de garnitures en saillie du rotor dans le stator de manière à bloquer la rotation du rotor dans le stator. Certaines garnitures sont maintenues, par une goupille de verrouillage, dans une position de libération du rotor dans le stator tandis que d'autres sont actives. Ainsi, une clé dite de chantier est agencée pour agir uniquement sur ces garnitures actives. Afin de passer en position de clé définitive, on ôte la goupille de verrouillage ce qui libère les garnitures inactives jusque-là. Une platine intermédiaire ne jouant aucun rôle actif dans la libération du rotor par rapport au stator est également libérée par l'enlèvement de la goupille de verrouillage et se positionne pour jouer un rôle de protection, en particulier en masquant l'accès aux orifices au travers desquels était engagée la goupille de verrouillage.

Ce dispositif de serrure présente l'inconvénient de ne voir sa combinaison modifiée qu'une fois et en jouant sur une partie des garnitures.

Dans ces serrures, il est nécessaire de modifier la combinaison des paillettes pour modifier la combinaison de la serrure. Ainsi, un autre but de l'invention est de proposer une serrure à paillettes pourvue d'un organe de verrouillage supplémentaire dont la combinaison est facilement modifiable.

A cet effet l'invention a pour objet un ensemble comportant une serrure à paillettes et une clé à queue crantée correspondant à la combinaison de la serrure ou à une combinaison de passe, la serrure étant du type comprenant un barillet ou rotor tourillonnant dans un alésage d'un corps de serrure ou stator, ledit rotor comportant une fente longitudinale borgne munie d'une entrée de clé pour l'introduction de la clé, ledit rotor comportant une pluralité de fentes transversales traversantes et croisant la fente longitudinale dans chacune desquelles est montée une paillette rappelée en saillie à l'extérieur du rotor par un ressort, chaque paillette comportant une fenêtre agencée pour être traversée par la clé dont les crans coopèrent avec un bord desdites fenêtres, les paillettes étant toutes effacées par l'introduction de la clé crantée correspondant à la combinaison de la serrure ou à une combinaison de passe de la clé, l'alésage du stator comportant une creusure de réception pour chaque paillette saillant du rotor, caractérisée en ce que la serrure comporte en outre un coulisseau situé devant l'ensemble des paillettes et mobile transversalement au canal de clé, ledit coulisseau comprenant un orifice permettant le libre passage de la clé et une saillie coopérant avec un logement du stator en position de verrouillage de la rotation du rotor et rappelé élastiquement dans ladite position de verrouillage par un moyen de rappel élastique, ledit coulisseau présentant sur sa périphérie au moins une encoche coopérant avec une broche axiale décalée de la queue de la clé et solidaire de celle-ci de manière à entraîner transversalement ledit coulisseau vers une position de déverrouillage de la rotation du rotor, ladite broche ou l'encoche périphérique présentant un plan incliné agencé de manière à entraîner le déplacement transversal du coulisseau dans le sens d'un retrait de sa saillie hors du logement du stator.

Afin de guider le positionnement de ladite clé lors de son introduction, la serrure comporte, de préférence, un capuchon monté fixe sur le stator et pourvu d'une fente longitudinale de passage de clé positionnée en correspondance avec le canal de clé et présentant au moins un orifice traversant dans lequel peut s'engager une broche axiale afin de coopérer avec une encoche périphérique du coulisseau de manière à déverrouiller la rotation du rotor en désengageant la saillie du coulisseau hors du logement du stator.

Selon une forme de réalisation préférée, la serrure de l'ensemble selon l'invention comporte, également, interposé de préférence entre le coulisseau et le capuchon, un sélecteur ou filtre pourvu d'un orifice de passage de clé et présentant au moins une surface apparente à l'extérieur de la serrure, ledit sélecteur comportant au moins un orifice traversant pouvant être positionné en coïncidence avec un orifice traversant du capuchon, le sélecteur étant monté rotatif sur le stator. Ainsi, le sélecteur peut être positionné de manière à présenter son orifice traversant en coïncidence avec l'orifice traversant du capuchon, la broche axiale d'une clé pouvant s'engager au travers desdits orifices traversants pour coopérer avec une encoche périphérique du coulisseau. Puis, l'entraînement en rotation du sélecteur par l'intermédiaire de sa surface apparente, permet de décaler angulairement la position de son orifice traversant qui, n'étant plus en coïncidence avec l'orifice traversant du capuchon, obture le passage de ladite broche axiale. Il est ainsi possible de modifier la combinaison de la serrure de manière à empêcher un accès.

Selon une variante préférée de cette forme de réalisation de l'invention, la serrure présente une combinaison modifiable dans une large gamme de combinaisons. De préférence, le coulisseau comporte alors plusieurs encoches périphériques, de préférence quatre, et le capuchon présente alors des orifices traversants, de préférence quatre, agencés de manière à permettre chacun le passage d'une broche axiale pour coopérer avec une encoche du coulisseau. Le sélecteur présente alors des orifices traversants agencés les uns par rapport aux autres de telle sorte que la mise en coïncidence de l'un des orifices traversants du sélecteur avec un orifice traversant du capuchon condamne au moins un passage par les autres orifices traversants du capuchon.

De ce fait, une clé doit alors présenter au moins une broche axiale positionnée de manière à s'engager au travers du capuchon et du sélecteur par un passage libre vers une encoche du coulisseau, la clé ne devant pas présenter de broche axiale à une position correspondant à un passage condamné par le sélecteur.

On obtient ainsi, de manière avantageuse, une serrure à paillettes à organe de verrouillage supplémentaire dont la combinaison est modifiable. Il suffit en effet d'entraîner le sélecteur en rotation pour décaler angulairement les orifices traversants du sélecteur et modifier la combinaison, un nouveau passage libre vers une encoche du coulisseau étant obtenu par la mise en coïncidence d'un autre orifice traversant du sélecteur avec un autre orifice traversant du capuchon de manière à former un nouveau passage pour une broche axiale d'une clé.

En conséquence, lorsqu'on a modifié la combinaison, il est nécessaire soit de changer de clé, la première étant devenue inopérante, le passage de la broche axiale de la clé étant obturé, soit de modifier ladite clé.

Selon une forme de réalisation de l'invention la clé comporte des moyens d'entraînement en déplacement axial des broches axiales entre une position d'effacement des broches dans la clé et une position en saillie desdites broches.

De manière avantageuse, on définit alors à l'aide du sélecteur une combinaison particulière de la serrure, les broches axiales de la clé étant ensuite positionnées actives ou non dans la clé en fonction de ladite combinaison. On obtient donc une serrure à paillettes à organe de verrouillage supplémentaire dont la combinaison est modifiable, ladite serrure étant manoeuvrable à l'aide d'une clé dont la combinaison est également programmable en correspondance.

Selon une variante de la forme de réalisation préférée de l'invention et afin d'augmenter la sécurité en favorisant le nombre de combinaisons possibles, on peut prévoir également au moins un orifice traversant additionnel sur le capuchon propre à permettre le passage d'un pion axial additionnel sur une clé présentant déjà au moins une broche axiale. Ce pion est différent des broches axiales coopérant avec les encoches périphériques du coulisseau, son positionnement permettant d'élargir la gamme des combinaisons.

De préférence, on met en place dans la serrure un sélecteur additionnel monté rotatif sur le stator, et présentant de préférence une surface apparente à l'extérieur de la serrure, ledit sélecteur étant pourvu d'un orifice de passage de clé et étant agencé pour ne pas empêcher le passage de broches axiales et pour présenter au moins un orifice traversant propre à se positionner en coïncidence avec un orifice traversant additionnel du capuchon.

La clé peut également comporter des pions axiaux additionnels, ledit corps de clé comportant des moyens appropriés pour permettre leur déplacement axial entre une position d'effacement dans le corps de clé et une position en saillie du corps de clé en fonction de la combinaison de la serrure.

Cette forme de réalisation préférée d'une serrure selon l'invention peut être utilisée pour équiper les ordinateurs d'un parc informatique. Chaque serrure présentant une combinaison de paillettes qui lui est propre mais présentant une combinaison du second organe de verrouillage qui est commune à tout le parc informatique, le coulisseau étant du type présentant des encoches périphériques et une encoche ménagée dans l'orifice de passage de clé.

En conséquence, on prévoit une clé donnée à l'utilisateur pour manoeuvrer la serrure de son appareil qui présente une queue crantée correspondant à la combinaison des paillettes et une saillie radiale propre à coopérer avec l'encoche formée dans l'orifice de passage de clé du coulisseau, tandis qu'on prévoit une clé de passe partiel permettant un accès à tous les appareils du parc informatique, cette clé étant du type programmable, c'est-à-dire comportant une queue de clé crantée correspondant à la combinaison de passe des paillettes et pourvue de broches axiales propres à coopérer avec les encoches périphériques du coulisseau et agencée pour être positionnées en saillie du corps de clé ou effacées dedans de manière à correspondre à la combinaison définie par le positionnement du sélecteur dans la serrure. Ladite clé peut également présenter des pions axiaux additionnels pouvant également être positionnés en saillie du corps de clé ou être effacés dedans en fonction de la combinaison définie par le sélecteur additionnel dans la serrure.

De manière avantageuse, on modifie la combinaison de la serrure sans avoir besoin d'intervenir sur les paillettes, la clé de passe partiel étant facilement programmable en correspondance.

On décrira maintenant plus en détail un exemple du mode de réalisation préféré de l'invention en référence au dessin dans lequel :
la figure 1a représente une vue en coupe longitudinale d'une serrure selon l'invention dans laquelle est introduite une clé ;
la figure 1b représente une vue en coupe transversale selon la ligne A-A de la serrure selon la figure la ;
les figures 2a et 2b représentent une vue en plan et une vue en coupe transversale d'un capuchon d'une serrure selon la figure 1 ;
les figures 3a et 3b représentent une vue en plan et une vue en coupe transversale d'un sélecteur additionnel d'une serrure selon la figure 1 ;
les figures 4a et 4b représentent une vue en plan et une vue en coupe transversale d'un sélecteur d'une serrure selon la figure 1 ;
les figures 5a et 5b représentent une vue en plan et une vue en coupe transversale du coulisseau d'une serrure selon la figure 1 ; et
la figure 6 représente une vue schématique en élévation latérale d'un outil comportant à la fois, une clé programmable selon l'invention et un outil de programmation de la combinaison de la serrure.

La serrure selon la forme de réalisation préférée de l'invention comporte un corps ou stator 1 muni d'un alésage longitudinal dans lequel tourillonne un barillet ou rotor 2. Le rotor 2 comporte une fente longitudinale borgne munie d'une entrée de clé pour l'introduction d'une clé crantée 3 (les crans ne sont pas représentés pour des raisons de clarté), le rotor 2 comportant une pluralité de fentes transversales traversantes 2b et croisant la fente longitudinale, dans chacune desquelles est montée une paillette (non représentée) rappelée en saillie à l'extérieur du rotor 2 par un ressort, chaque paillette comportant une fenêtre agencée pour être traversée par la clé 3 dont les crans coopèrent avec un bord desdits fenêtres, les paillettes étant toutes effacées par l'introduction de la clé crantée 3 correspondant à la combinaison de la serrure, l'alésage du stator 1 comportant une creusure de réception pour chaque paillette saillant du rotor 2. La structure et le fonctionnement de cette partie de la serrure étant en soi connus, ils ne feront pas l'objet d'une description plus détaillée.

La serrure comporte en outre un organe de verrouillage supplémentaire de la rotation du rotor 2 dans le stator 1 dont la combinaison est modifiable. Cet organe de verrouillage est constitué par un coulisseau 4 mobile transversalement au canal de clé défini dans la serrure et positionné à l'entrée du rotor 2.

Ce coulisseau 4 comprend un orifice 41 de passage de clé et une saillie 42 coopérant avec un logement 11 ménagé dans le stator 1, en position de verrouillage du rotor 2.

La saillie 42 est rappelée à une position de verrouillage dans le logement 11 du stator 1, par un moyen de rappel élastique tel qu'un ressort 5 dont une extrémité est fixée au rotor 2 et l'autre extrémité au coulisseau 4, ledit ressort 5 étant logé dans un compartiment 45 ménagé dans l'épaisseur du coulisseau 4.

Lorsque le coulisseau 4 est en position de verrouillage de la rotation du rotor 2, l'orifice de passage de clé 41 présente des dimensions appropriées pour permettre le passage d'une clé 3, en particulier la queue de clé 30 présentant les crans (non représentés).

Le coulisseau 4 présente, de préférence, quatre encoches périphériques 43. Ces encoches 43 sont définies de manière à pouvoir coopérer respectivement avec un organe de clé tel qu'une broche axiale 31 de la clé 3 comme on peut le voir à la figure 1b, une broche axiale 31 étant engagée dans une encoche 43.

On positionne à l'entrée de serrure, un capuchon 7 de section circulaire monté fixe sur le stator 1 par l'intermédiaire de pattes de fixation 71, ce capuchon 7 étant pourvu d'une fente longitudinale 72 d'entrée de clé positionnée en correspondance avec le canal de clé de la serrure. Le capuchon 7 comporte en outre quatre orifices traversants 73 dans chacun desquels peut s'engager une broche axiale 31 d'une clé de manière à coopérer avec l'une des quatre encoches périphériques 43 du coulisseau 4.

Entre le capuchon 7 et le coulisseau 4, on met en place un sélecteur ou filtre 8 de manière à obturer ou à laisser libre certains des passages de broches axiales 31 conduisant vers les encoches périphériques 43 du coulisseau 4, ledit sélecteur 8 étant monté rotatif sur le stator 1 et présentant une surface apparente 84 à l'extérieur de la serrure de telle sorte que son entraînement en rotation permet de changer la combinaison concernant l'obturation ou l'ouverture desdits passages de broche axiale 31.

De préférence, le sélecteur 8 est constitué d'une bague de section circulaire pourvue d'une collerette 81 en saillie radiale vers l'intérieur, définissant un orifice de passage de clé 82, ladite collerette 81 présentant des orifices traversants 83 dont la répartition sur ladite collerette 81 est choisie de telle sorte que, lors de la mise en coïncidence d'au moins un orifice traversant 83 avec un orifice traversant 73 du capuchon 7, au moins un autre orifice traversant 73 du capuchon est en coïncidence avec une portion pleine de la collerette 81, le passage de broche axiale 31 défini par ledit orifice 73 étant ainsi obturé.

L'entraînement en rotation du sélecteur 8 permet de décaler angulairement les orifices traversants 83 et de modifier la combinaison de la serrure.

De préférence, le capuchon 7 comporte des orifices traversants additionnels 74, propres à permettre le passage d'au moins un pion axial 32 prévu de manière additionnelle sur la clé de manière à élargir la gamme de combinaisons de la serrure.

On prévoit alors un second sélecteur ou filtre 9 se présentant sous la forme d'une bague de section circulaire pourvu d'une collerette 91 en saillie radiale vers l'intérieur de la bague et monté rotative sur le stator 1, ladite collerette 91 définissant un orifice de passage de clé 92 et présentant au moins un orifice traversant 93, de préférence deux orifices 93, pouvant être mis en coïncidence avec l'un des orifices traversants additionnels 74 du capuchon 7 de manière à ménager un passage pour un pion axial additionnel 32 tandis que les autres orifices traversants additionnels 74 sont masqués par une portion pleine de ladite collerette 91.

De préférence, ce sélecteur additionnel 9 est mis en place sur le sélecteur 8 sous le capuchon 7 et présente une surface apparente 94 à l'extérieur de la serrure de manière à pouvoir être entraîné en rotation. La largeur de la collerette 91 est choisie de telle sorte qu'elle ne se trouve pas dans le passage des broches axiales 31.

Afin d'entraîner en déplacement transversal le coulisseau 4 pour déverrouiller la rotation du rotor 2, une broche axiale 31 coopérant avec une encoche périphérique 43 présente, de préférence, un plan incliné 31a (voir la figure 6) et est positionnée de sorte que, lors de l'introduction de la clé, l'extrémité de la broche axiale 31 vient d'abord coopérer avec le bord de l'encoche périphérique 43 du coulisseau 4, le bord de l'encoche périphérique 43 glissant, lors de la poursuite de l'introduction de la clé, le long du plan incliné 31a de sorte que le coulisseau 4 est entraîné en déplacement transversalement au canal de clé, ledit plan incliné 31a étant choisi pour provoquer un déplacement propre à désengager la saillie 42 du coulisseau 4 hors du logement 11 du stator 1.

Afin de modifier la combinaison de la serrure de la figure 1, on entraîne en rotation les deux sélecteurs 8 et 9 selon une nouvelle combinaison angulaire à l'aide d'un outil de programmation de la combinaison de la serrure comportant des moyens d'entraînement en rotation desdits sélecteurs 8 et 9, lesdits moyens étant agencés pour venir en prise sur les surfaces apparentes 84 et 94 desdits sélecteurs 8 et 9 à l'extérieur de la serrure.

De préférence, l'indexation des sélecteurs 8 et 9 est réalisée par des moyens d'encliquetage connus en soi.

La figure 6 représente une forme de réalisation préférée d'un outil de programmation de la combinaison d'une serrure selon l'invention, se présentant sous la forme d'un cylindre 10 présentant une première extrémité creuse constituées de deux bagues 12 et 13 entraînables en rotation, l'extrémité du cylindre 10 présentant les bagues 12, 13 s'engageant sur la partie extérieure de la serrure, la première bague 12 présentant des moyens propres à coopérer avec la surface apparente 84 du sélecteur 8 pour l'entraîner en rotation et la seconde bague 13 présentant des moyens propres à coopérer avec la surface apparente 94 du sélecteur 9 pour l'entraîner en rotation.

De préférence, l'autre extrémité du cylindre 10 peut constituer une clé programmable 3 pour la serrure, ladite clé 3 présentant une queue de clé 30 pourvue de crans en correspondance avec la combinaison des paillettes, quatre broches axiales 31 propres à coopérer avec les quatre encoches du coulisseau 4 et des pions axiaux 32, le cylindre 10 renfermant des moyens d'entraînement en déplacement axial entre une position en saillie et une position d'effacement des broches 31 et des pions 32. Les moyens d'entraînement en déplacement axial des broches 31 et des pions 32 pouvant être actionnés par la rotation d'une bague 14 et d'une bague 15. La sortie en saillie desdites broches et pions étant définie en fonction de la combinaison de la serrure.

## Revendications

1. Ensemble comportant une serrure à paillettes et une clé à queue crantée correspondant à la combinaison de la serrure ou à une combinaison de passe, la serrure étant du type comprenant un barillet ou rotor (2) tourillonnant dans un alésage d'un corps de serrure ou stator (1), ledit rotor (2) comportant une fente longitudinale borgne munie d'une entrée de clé pour l'introduction de la clé (3), ledit rotor (2) comportant une pluralité de fentes transversales traversantes (2b) et croisant la fente longitudinale dans chacune desquelles est montée une paillette rappelée en saillie à l'extérieur du rotor (2) par un ressort, chaque paillette comportant une fenêtre agencée pour être traversée par la clé (3) dont les crans coopèrent avec un bord desdites fenêtres, les paillettes étant toutes effacées par l'introduction de la clé crantée (3) correspondant à la combinaison de la serrure ou à une combinaison de passe de la clé (3), l'alésage du stator (1) comportant une creusure de réception pour chaque paillette saillant du rotor (2),
**caractérisé en ce que** la serrure comporte en outre un coulisseau (4) situé devant l'ensemble des paillettes et mobile transversalement au canal de clé, ledit coulisseau (4) comprenant un orifice (41) permettant le libre passage de la clé et une saillie (42) coopérant avec un logement (11) du stator (1) en position de verrouillage de la rotation du rotor (2) et rappelé élastiquement dans ladite position de verrouillage par un moyen de rappel élastique (5), ledit coulisseau (4) présentant sur sa périphérie au moins une encoche (43) coopérant avec une broche axiale (31) décalée de la queue de la clé et solidaire de celle-ci de manière à entraîner transversalement ledit coulisseau (4) vers une position de déverrouillage de la rotation du rotor (2), ladite broche (31) ou l'encoche périphérique (43) présentant un plan incliné agencé de manière à entraîner le déplacement transversal du coulisseau (4) dans le sens d'un retrait de sa saillie (42) hors du logement (11) du stator (1).

2. Ensemble selon la revendication 1,
**caractérisé en ce que** la serrure comporte un capuchon (7) monté fixe sur le stator (1) et pourvu d'une fente longitudinale (72) de passage de clé, ledit capuchon (7) présentant au moins un orifice traversant (73) dans lequel peut s'engager une broche axiale (31) d'une clé (3) pour coopérer avec une encoche périphérique (43) du coulisseau (4).

3. Ensemble selon la revendication 2,
**caractérisé en ce que** la serrure comporte un sélecteur ou filtre (8) pourvu d'un orifice (81) de passage de clé et présentant une surface (84) apparente à l'extérieur de la serrure, ledit sélecteur (8) comportant au moins un orifice traversant (83) pouvant être positionné en coïncidence avec un orifice traversant (73) du capuchon (7), le sélecteur (8) étant monté rotatif sur le stator (1).

4. Ensemble selon l'une des revendications 2 et 3,
**caractérisé en ce que** le capuchon (7) présente au moins un orifice traversant additionnel (74) propre à permettre le passage d'un pion axial additionnel (32) prévu sur la clé.

5. Ensemble selon les revendications 3 et 4 prises en combinaison,
**caractérisé en ce que** la serrure comporte un sélecteur additionnel (9) monté rotatif sur le stator (1) et présentant une surface (94) apparente à l'extérieur de la serrure, ledit sélecteur (9) étant pourvu d'un orifice (92) de passage de clé et étant agencé pour ne pas empêcher le passage de broches axiales (31) et pour présenter au moins un orifice traversant (93) propre à se positionner en coïncidence avec un orifice traversant additionnel (74) du capuchon (7).

6. Ensemble selon l'une des revendications 1 à 5,
**caractérisé en ce que** la clé (3) comporte au moins une broche axiale (31) décalée de la queue de clé et solidaire de celle-ci, propre à coopérer avec l'encoche (43) formée à la périphérie du coulisseau (4) et présentant un plan incliné.

7. Ensemble selon la revendication 6,
**caractérisé en ce que** la clé (3) comporte au moins un pion axial (32) additionnel.

8. Ensemble selon la revendication 7,
**caractérisé en ce que** la clé (3) comporte des moyens d'entraînement en déplacement axial des broches axiales (31) et, de manière additionnelle, des pions axiaux (32), entre une position d'effacement des broches (31) et des pions (32) dans la clé (3) et une position en saillie desdits broches (31) et pions (32).

## Patentansprüche

1. Baueinheit mit einem Stiftschloss und einem Schlüssel mit gezahntem Schaft, der der Kombination des Schlosses oder einer Durchlasskombination entspricht, wobei das Schloss von dem Typ ist, der einen Zylinder oder Rotor (2) umfasst, der sich in einer Bohrung eines Schlosskörpers oder Stators (1) dreht, wobei der Rotor (2) einen longitudinalen Blindschlitz, der mit einem Schlüsseleinlass versehen ist, um den Schlüssel (3) einzuführen, und mehrere quer verlaufende transversale Schlitze (2b) aufweist, die den longitudinalen Schlitz kreuzen und in denen jeweils ein Stift angebracht ist, der durch eine Feder in eine Position zurückgestellt wird, in der er aus dem Rotor (2) vorsteht, wobei jeder Stift ein Fenster aufweist, das so beschaffen ist, dass der Schlüssel (3) durch dieses Fenster verlaufen kann, wobei seine Zähne mit einer Kante der Fenster zusammenwirken, wobei sämtliche Stifte durch Einführen des gezahnten Schlüssels (3), der der Kombination des Schlosses oder einer Durchlasskombination des Schlüssels (3) entspricht, wegbewegt werden, wobei die Bohrung des Stators (1) einen Aufnahmehohlraum für jeden vom Rotor (2) vorstehenden Stift aufweist,
**dadurch gekennzeichnet, dass** das Schloss außerdem einen Gleiter (4) aufweist, der sich vor der Gruppe der Stifte befindet und quer zu dem Kanal des Schlüssels beweglich ist, wobei der Gleiter (4) eine Mündung (41) aufweist, die den freien Durchgang des Schlüssels ermöglicht, und einen Vorsprung (42) aufweist, der mit einem Aufnahmesitz (11) des Stators (1) in der Verriegelungsposition der Drehung des Rotors (2) zusammenwirkt und in die Verriegelungsposition durch ein elastisches Rückstellmittel (5) elastisch zurückgestellt wird, wobei der Gleiter (4) an seinem Umfang wenigstens eine Nut (43) aufweist, die mit einem axialen Zapfen (31) zusammenwirkt, der zu dem Schaft des Schlüssels versetzt ist und mit diesem fest verbunden ist, so dass er den Gleiter (4) transversal in eine Entriegelungsposition der Drehung des Rotors (2) mitnimmt, wobei der Stift (31) oder die Umfangsnut (43) eine geneigte Ebene aufweisen, die in der Weise angeordnet ist, dass sie die transversale Verlagerung des Gleiters (4) in Richtung eines Rückzugs des Vorsprungs (42) aus dem Aufnahmesitz (11) des Stators (1) bewirkt.

2. Baueinheit nach Anspruch 1,
**dadurch gekennzeichnet, dass** das Schloss eine Abdeckkappe (7) aufweist, die am Stator (1) fest angebracht und mit einem longitudinalen Durchgangsschlitz (72) für den Schlüssel versehen ist, wobei die Abdeckkappe (7) wenigstens eine Durchgangsmündung (73) aufweist, in der ein axialer Zapfen (31) eines Schlüssels (3) in Eingriff gelangen kann, um mit einer Umfangsnut (43) des Gleiters (4) zusammenzuwirken.

3. Baueinheit nach Anspruch 2,
**dadurch gekennzeichnet, dass** das Schloss eine Wähleinrichtung oder einen Filter (8) umfasst, die bzw. der mit einer Durchgangsmündung (81) für den Schlüssel versehen ist und eine zur äußeren Umgebung des Schlosses sichtbare Oberfläche (84) aufweist, wobei die Wähleinrichtung (8) wenigstens eine Durchgangsmündung (83) aufweist, die in Übereinstimmung mit einer Durchgangsmündung (73) der Abdeckkappe (7) positioniert werden kann, wobei die Wähleinrichtung (8) am Stator (1) drehbar angebracht ist.

4. Baueinheit nach einem der Ansprüche 2 und 3,
**dadurch gekennzeichnet, dass** die Abdeckkappe (7) wenigstens eine zusätzliche Durchgangsmündung (74) aufweist, die den Durchgang eines zusätzlichen axialen Höckers (32), der am Schlüssel vorgesehen ist, ermöglichen kann.

5. Baueinheit nach den Ansprüchen 3 und 4 in Kombination,
**dadurch gekennzeichnet, dass** das Schloss eine zusätzliche Wähleinrichtung (9) aufweist, die am Stator (1) drehbar angebracht ist und eine zur äußeren Umgebung des Schlosses sichtbare Oberfläche (94) aufweist, wobei die Wähleinrichtung (9) mit einer Durchgangsmündung (92) für den Schlüssel versehen und so beschaffen ist, dass sie den Durchgang von axialen Zapfen (31) nicht behindert, und wenigstens eine Durchgangsmündung (93) aufweist, die sich in Übereinstimmung mit einer zusätzlichen Durchgangsmündung (74) der Abdeckkappe (7) positionieren kann.

6. Baueinheit nach einem der Ansprüche 1 bis 5,
**dadurch gekennzeichnet, dass** der Schlüssel (3) wenigstens einen axialen Zapfen (31) aufweist, der zum Schaft des Schlüssels versetzt und mit diesem fest verbunden ist und mit der Nut (43) zusammenwirken kann, die im Umfang des Gleiters (4) ausgebildet ist und eine geneigte Ebene aufweist.

7. Baueinheit nach Anspruch 6,
**dadurch gekennzeichnet, dass** der Schlüssel (3) wenigstens einen zusätzlichen axialen Höcker (32) aufweist.

8. Baueinheit nach Anspruch 7,
**dadurch gekennzeichnet, dass** der Schlüssel (3) Antriebsmittel für die axiale Verlagerung der axialen Zapfen (31) und außerdem der axialen Höcker (32) zwischen einer wegbewegten Position der Zapfen (31) und der Höcker (32) im Schlüssel (3) und einer vorspringenden Position der Zapfen (31) und Höcker (32) umfasst.

## Claims

1. Assembly comprises a tumbler lock and a serrated blade key corresponding to the combination of the lock or to a pass combination, the lock being of the type comprising a barrel or rotor (2) turning in the bore of a lock body or stator (1), said rotor (2) comprising a blind longitudinal slot provided with a key inlet for the introduction of a serrated key (3), said rotor (2) comprising a plurality of transverse through slots (2b) and crossing the longitudinal slot in each of which is mounted a tumbler urged to project from the rotor (2) by a spring, each tumbler comprising a window arranged to be traversed by the key (3) whose serrations act with an edge of said windows, the tumblers being all retracted by introduction of the serrated key (3) corresponding to the combination of the lock or to a pass combination of the key (3), the bore of the stator (1) comprising a hollow for reception of each tumbler projecting from the rotor (2) ;
**characterized in that** the lock moreover comprises a slide (4), situated in front of the whole tumblers, movable transversely to the key channel, said slide (4) comprising an opening (41) permitting the free passage of a key and a projection (42) acting with a recess (11) on the stator (1) in the locking position of rotation of the rotor (2) and resiliently urged to 20 said locking position by means of resilient return means (5), said slide (4) having on its periphery at least one notch (42, 43) acting with an axial pin (31), said axial pin (31) being spaced from the blade of the key and bound to the key, so as to drive transversely said slide (4) toward a position for unlocking the rotation of the rotor (2), said pin (31) or the notch (43) having an inclined plane arranged so as to drive the transverse displacement of the slide (4) in the direction of retraction of the projection (42) outside the recess (11) of the stator (1).

2. Assembly according to claim 1,
**characterized in that** it comprises a cap (7) mounted fixedly on the stator (1) and provided with a longitudinal slot (72) for passage of a key, said cap (7) having at least one through opening (73) in which can engage an axial pin (31) of a key (3) to act with a peripheral notch (43) of the slide (4).

3. Assembly according to claim 2,
**characterized in that** it comprises a selector or filter (8) provided with an opening (81) for passage of a key and having a surface (84) visible outside the lock, said selector (8) comprising at least one through opening (83) that can be positioned in coincidence with a through opening (73) of the cap (7), the selector (8) being mounted rotatable on the stator (1).

4. Assembly according to one of claims 2 and 3,
**characterized in that** the cap (7) has at least one additional through opening (74) adapted to permit the passage of an additional axial member (32) provided on the key.

5. Assembly according to claim 3 and 4,
**characterized in that** it comprises an additional selector (9) mounted rotatable on the stator (1) and having a surface (94) visible outside the lock, said selector (9) being provided with an opening (92) for passage of a key and being arranged so as not to prevent the passage of axial pins (31) and to have at least one through opening (93) adapted to be positioned in coincidence with an additional through opening (74) of the cap (7).

6. Assembly according to one of claims 1 to 5,
**characterized in that** the key (3) comprises at least one axial pin (31) spaced from the blade of the key and bound to the key, said axial pin (31) is adapted to act with a notch (43) formed in the periphery of the slide (4) and having an inclined plane.

7. Assembly according to claim 6,
**characterized in that** the key (3) comprises at least one additional axial member (32).

8. Assembly according to claim 7,
**characterized in that** the key (3) comprises means for driving in axial displacement the axial pins (31) and, additionally the axial members (32), between a retracted position for the pins (31) and members (32) in the key (3) and a projecting position of said pins (31) and members (32).
